# EUROPÄISCHE PATENTSCHRIFT

(11) **EP 0 757 417 B1**
(45) Veröffentlichungstag und Bekanntmachung des Hinweises auf die Patenterteilung: **26.07.2000**
(21) Anmeldenummer: 96108093.4
(22) Anmeldetag: 21.05.1996
(51) Int. Cl.: H01R 43/033, H05K 13/06

(54) **Verfahren zum endseitigen Entdrallen eines insbesondere zweiadrigen Kabels mit gesonderten Adern**
Method for separating the ends of in particular double lead cable with separate leads
Procédé pour éliminer la torsion à la fin d'un câble notamment à deux conducteurs avec des fils séparés

(30) Priorität: 02.08.1995 DE 19528430
(43) Veröffentlichungstag der Anmeldung: 05.02.1997
(73) Patentinhaber: Bayerische Motoren Werke Aktiengesellschaft, 80788 München (DE)
(72) Erfinder: Niemczyk, Rüdiger, 85051 Ingolstadt (DE)

(56) Entgegenhaltungen:
- DE-A- 2 833 563
- DE-C- 3 224 840
- US-A- 4 620 573

## Beschreibung

Die Erfindung bezieht sich auf ein Verfahren zum endseitigen Entdrallen eines insbesondere zweiadrigen Kabels mit gesonderten Adern bzw. Drähten.

Bei der Konfektionierung von Schalt- bzw. Steckkabeln müssen die Adern an den Kabelenden u.a. entdrallt und in die gewünschte Position gebracht werden, um sie im weiteren mit Steckern oder Lötleisten zu verbinden. Hierzu ist es bekannt, die verdrallten Adern des Kabels manuell mit der Hand mehrfach gegen eine Kante zu schlagen und anschließend zwischen den Fingern oder einer Zange auszustreifen und auszurichten. Dieses Entdrall- und Richtverfahren ist umständlich und liefert vor allem für eine maschinelle Weiterverarbeitung ein unbefriedigendes Ergebnis.

Aus der DE-A 28 33 563 ist ein Verfahren und eine Vorrichtung zum automatischen Entdrallen von Schaltkabeln bekannt. Hierbei wird das Kabel an einer angetriebenen Welle so befestigt, daß die freien Enden an einer oder mehreren Stellen der Kabelrotierebene durch Ablenkmittel abgelenkt und beim Rotieren der Welle zu Schwingungen angeregt werden, wodurch die Adern entdrallt werden. Das Verfahren ist umständlich und bedingt für eine wirksame Entdrallung relativ hohe Drehzahlen.

Weiter zeigt und beschreibt die DE-C 32 24 840 ein Verfahren zum Entdrallen der Adern eines Kabels, wobei die zu entdrallenden Adern auf eine Platte aufgelegt und mit Hilfe einer zu den Adern quer ausgerichteten Profilwalze über den gesamten Bereich der freiliegenden Adern ausgestreift werden und wobei ferner die Profilwalze während des Ausstreifens der Adern in einer zu den Ademenden hin gerichteten Drehrichtung angetrieben und mit definiertem Druck gegen die auf der Platte aufliegenden Adern gedrückt wird. Zwar wird durch die Verwendung der Profilwalze und durch die spezielle Drehrichtung der angetriebenen Profilwalze neben dem Entdrallen gleichzeitig auch ein Ausrichten der Adern bewirkt, jedoch erscheint die für dieses Verfahren angegebene Vorrichtung relativ bauaufwendig.

Weiter sind aus der DE-U 94 08 659 und der US 4 620 573 gattungsfremde Vorrichtungen und Verfahren bekannt zum abschnittsweisen Entdrallen von Adern in entsprechend der gewünschten Ablängung beabstandeten Bereichen eines einstückigen Vorrats-Kabels.

Der Erfindung liegt die Aufgabe zugrunde, das gattungsgemäße Verfahren so weiterzubilden, daß mit geringem Aufwand ein einwandfreies Kabel-Entdrallen erzielt ist.

Diese Aufgabe ist mit dem Patentanspruch 1 gelöst, und zwar dadurch, daß das nahe einem Endabschnitt drehfest gehaltene Kabel durch eine abschnittsweise rollende Mitnahme des Endabschnittes zwischen relativ zueinander bewegten, elastisch nachgiebig beabstandeten Einrichtungen einer Vorrichtung entdrallt wird.

Der Grundgedanke der Erfindung ist, die miteinander verdrillten Adern bzw. Drähte in einem Endabschnitt des Kabels durch eine zwischen relativ zueinander bewegten Einrichtungen ausgelöste, der Steigung der Verdrillung entgegengerichtete Rollbewegung des Kabel-Endabschnittes zu entrollen.

Der Aufwand des Kabel-Entdrallens bleibt verfahrensmäßig dadurch vorteilhaft gering, daß der Kabel-Endabschnitt zwischen einer fest angeordneten Einrichtung und einer relativ dazu beweglich angeordneten Einrichtung quer zu deren Bewegungsrichtung eingebracht wird, wobei das drehfest gehaltene bzw. in der Drehhalterung fixierte Kabel zum Entdrallen des Endabschnittes mitbewegt wird.

Beim Entdrallen eines insbesondere zweiadrigen Kabels kann der Aufwand vorteilhafterweise weiter dadurch verringert werden, daß das Kabel während des Durchlaufes zwischen den Einrichtungen von Hand drehfest gehalten wird.

In weiteren Ansprüchen ist eine mit geringem Aufwand erzielbare Vorrichtung zur Durchführung des Verfahrens beschrieben.

Die Erfindung ist anhand einer in der Zeichnung schematisch dargestellten Vorrichtung zur Durchführung des Verfahrens zum endseitigen Entdrallen eines insbesondere zweiadrigen Kabels mit gesonderten Adern bzw. Drähten beschrieben.

Eine Vorrichtung 1 weist in einem Gestell 2 eine fest angeordnete Einrichtung 3 und eine relativ dazu beweglich angeordnete Einrichtung 4 auf. Die fest angeordnete Einrichtung 3 umfaßt eine federelastisch nachgiebig angeordnete, biegesteife Rollplatte 5 mit einer beispielsweise aus einem Elastomer gebildeten Reibauflage 6. Die andere Einrichtung 4 umfaßt ein über zwei Rollen 7, 8 umlaufendes Band 9 mit einer ebenfalls aus einem Elastomer gebildeten Reibauflage 10. Das Band 9 läuft mit seiner Rückseite über eine zwischen den Rollen 7, 8 angeordnete Abstützung 11. Die Vorrichtung 1 ist weiter so gestaltet, daß die Rollplatte 5 in ihrem Abstand zum Band 9 entsprechend den Durchmessern der Adern bzw. Drähte eines verdrillten Kabels einstellbar ausgebildet ist.

Die Vorrichtung 1 dient zur Durchführung des Verfahrens zum endseitigen Entdrallen eines insbesondere zweiadrigen Kabels 12 mit gesonderten Adern bzw. Drähten 13, 14, wobei das nahe einem Endabschnitt 15 vorzugsweise von Hand drehfest gehaltene Kabel 12 durch eine rollende Mitnahme des Endabschnittes 15 zwischen der fest angeordneten Rollplatte 5 und dem umlaufenden Band 9 entdrallt wird. Das Kabel 12 wird mit seinem verdrillten Endabschnitt 15 bei 16 quer zur Bewegungsrichtung 17 des Bandes 9 zugeführt, wobei die Bewegungsrichtung 17 des Bandes 9 der Steigung der Verdrillung der Drähte 13, 14 entgegengerichtet gewählt ist. Durch die Reibauflage 6 der Rollplatte 5 und durch die Reibauflage 10 des Bandes 9 wird das bei 16 quer zum Band 9 eingebrachte Kabel 12 erfaßt und durch die rollende Mitnahme zwischen den beiden Einrichtungen 3 und 4 entdrallt, d.h. die zunächst miteinander verdrillten Adern 13 und 14 sind entsprechend dem vorgewählten Endabschnitt 15 am Ende des Durchlaufes durch die Vorrichtung 1 voneinander entfernt und überraschend weitgehend gerad gerichtet.

Der entsprechend dem Durchmesser des jeweiligen Drahtes 13, 14 des Kabels 12 gewählte Abstand zwischen der Rollplatte 5 und dem Band 9 einerseits und der Härte der Abfederung der Rollplatte 5 andererseits erklärt die vorteilhafte Geradrichtung der voneinander entfernten Adern bzw. Drähte 13, 14 im entdrallten Endabschnitt 15'.

Das erfindungsgemäße Verfahren bietet somit neben dem mit geringem Aufwand vorteilhaft durchführen Entdrallen eines insbesondere zweiadrigen Kabels zusätzlich den Vorteil weitgehend gerad gerichteter, voneinander entfernter Adern bzw. Drähte 13, 14 im entdrallten Endabschnitt 15'.

## Patentansprüche

1. Verfahren zum endseitigen Entdrallen eines insbesondere zweiadrigen Kabels mit gesonderten Adern bzw. Drähten,
dadurch gekennzeichnet,
- daß das nahe einem Endabschnitt drehfest gehaltene Kabel durch eine abschnittsweise rollende Mitnahme des Endabschnittes zwischen relativ zueinander beweglichen, elastisch nachgiebig beabstandeten Einrichtungen einer Vorrichtung entdrallt wird.

2. Verfahren nach Anspruch 1, dadurch gekennzeichnet,
- daß der Kabel-Endabschnitt (15) zwischen einer fest angeordneten Einrichtung (3) und einer relativ dazu beweglich angeordneten Einrichtung (4) quer zu deren Bewegungsrichtung (17) eingebracht wird, wobei
- das in der Drehhalterung fixierte Kabel (12) zum Entdrallen des Endabschnittes (15) mitbewegt wird.

3. Verfahren nach Anspruch 1 oder 2, dadurch gekennzeichnet, daß das Kabel (12) von Hand drehfest gehalten wird.

4. Vorrichtung zur Durchführung des Verfahrens nach den Ansprüchen 1 bis 3, dadurch gekennzeichnet,
- daß die fest angeordnete Einrichtung (3) eine federelastisch nachgiebig angeordnete, biegesteife Rollplatte (5) mit einer Reibauflage (6) ist, und
- daß die relativ dazu beweglich angeordnete Einrichtung (4) ein über zwei Rollen (7, 8) umlaufendes Band (9) mit einer Reibauflage (10) umfaßt, wobei
- das Band (9) über eine zwischen den Rollen (7, 8) angeordnete Abstützung (11) läuft.

5. Vorrichtung nach Anspruch 4, dadurch gekennzeichnet, daß die Rollplatte (5) in ihrem Abstand zum Band (9) einstellbar ausgebildet ist.

## Claims

1. A method of untwisting the ends of a cable, especially a two-core cable, with separate cores or wires, characterised in that
- the cable, non-rotatably held near one end portion, is untwisted by rolling and entraining portions of the end portion between resiliently spaced-apart means, movable relative to one another, on a device.

2. A method according to claim 1, characterised in that
- the cable end portion (15) is moved transversely to its direction of motion (17) between a fixed means (3) and a means (4) disposed movably relative thereto, wherein
- the cable (12) fixed in the rotary holder is entrained in order to untwist the end portion (15).

3. A method according to claim 1 or claim 2, characterised in that the cable (12) is non-rotatably held by hand.

4. A device for working the method according to claims 1 to 3, characterised in that
- the fixed means (3) is a spring-mounted roll plate (5) resistant to bending and with a friction coating (6), and
- the device (4) disposed movably relative thereto comprises a belt (9) rotating round two rollers (7, 8) and with a friction coating (10), wherein
- the belt (9) runs over a support (11) disposed between the rollers (7, 8).

5. A device according to claim 4, characterised in that the roll plate (5) is at an adjustable distance from the belt (9).

## Revendications

1. Procédé servant à détordre à une extrémité un câble en particulier à deux brins avec des brins ou des fils distincts,
caractérisé en ce que
le câble maintenu à proximité d'une section terminale sans pouvoir tourner est détordu par un entraînement roulant par sections entre des systèmes d'un dispositif situés à une certaine distance l'un de l'autre, mobiles l'un par rapport à l'autre et élastiquement souples.

2. Procédé selon la revendication 1,
caractérisé en ce que
- la section terminale (15) du câble est mise entre un système (3) disposé de façon fixe et un système (4) disposé de façon mobile par rapport au précédent, perpendiculairement au sens (17) de son mouvement,
- le câble (12) fixé en rotation est déplacé en même temps pour détordre la section terminale (15)

3. Procédé selon la revendication 1 ou 2,
caractérisé en ce que
le câble (12) est maintenu à la main sans pouvoir tourner.

4. Dispositif pour la mise en oeuvre du procédé selon les revendications 1 à 3,
caractérisé en ce que
- le système (3) disposé de façon fixe est un plateau roulant (5), disposé de façon élastiquement souple, résistant à la flexion, avec un revêtement de frottement (6), et
- le système (4) disposé radialement de façon mobile par rapport au précédent comprend une bande (9) circulant sur deux rouleaux (7, 8) avec un revêtement de frottement (10),
- la bande (9) circule contre un appui (11) disposé entre les rouleaux (7,8).

5. Dispositif selon la revendication 4,
caractérisé en ce que
la plaque roulante (5) est constituée de façon réglable quant à sa distance par rapport à la bande (9).
